# FASCICULE DE BREVET EUROPEEN

(11) **EP 1 763 471 B1**
(45) Date de publication et mention de la délivrance du brevet: **17.11.2010**
(21) Numéro de dépôt: 05786235.1
(22) Date de dépôt: 01.07.2005
(51) Int. Cl.: B65B 11/02

(54) **DISPOSITIF DE BANDEROLAGE D"UNE CHARGE PALETTISEE PERMETTANT LA FERMETURE A LA FACE SUPERIEURE DE LADITE CHARGE, ET PROCEDE DE BANDEROLAGE CORRESPONDANT**
VERFAHREN ZUR UMWICKLUNG EINER PALETTIERTEN LADUNG UNTER SCHLIESSEN DER OBERSEITE DIESER LADUNG UND ENTSPRECHENDENS UMWICKLUNGSVERFAHREN
DEVICE FOR STRAPPING A PALLETIZED LOAD ENABLING THE UPPER SIDE OF SAID LOAD TO BE CLOSED, AND CORRESPONDING STRAPPING METHOD

(30) Priorité: 02.07.2004 FR 0407368
(43) Date de publication de la demande: 21.03.2007
(73) Titulaire: Finzy, Sylvie, 74000 Annecy (FR)
(72) Inventeur: FINZY, Bernard, F-74000 Annecy (FR)
(74) Mandataire: Maureau, Philippe
(86) Numéro de dépôt international: PCT/FR2005/001697
(87) Numéro de publication internationale: WO 2006/013266

(56) Documents cités:
- EP-A- 0 156 012
- EP-A- 0 885 807
- EP-A- 1 332 968
- EP-A- 1 471 004
- WO-A-00/53497
- FR-A- 2 842 503
- US-A- 4 905 448

## Description

La présente invention concerne un dispositif de banderolage d'une charge palettisée permettant la fermeture à la face supérieure de ladite charge, et ie procédé de banderolage correspondant.

Par « banderolage », on entend le recouvrement total ou partiel de certains côtés d'une charge palettisée à l'aide de film, notamment par enroulement hélicoïdal. Le banderolage de la face supérieure de la charge peut n'être que tout à fait partiel, de manière simplement à permettre la mise en contact d'au moins deux bandes de film avec lesquelles on a réalisé le banderolage des faces latérales de la palette, et leur soudure au dessus de la charge palettisée.

Il est connu de banderoler des charges palettisées avec un film plastique étirable. De nombreux dispositifs existent, qui réalisent un tel banderolage de manière semi-automatique, voire automatique.

En outre, on doit éventuellement pouvoir banderoler non seulement les faces latérales de la charge palettisée, mais également la face supérieure, afin de protéger la charge des infiltrations de poussière et d'eau, et également de réaliser une protection contre le vol de produits constituant la charge. On nomme généralement ce type de banderolage, du banderolage "cinq faces".

A cet effet, on utilise une machine, appelée également "banderoleuse", qui comprend un support pivotant ou non sur lequel est disposé la palette, un portique - ou équivalent - comprenant au moins un bras vertical sur lequel un chariot supportant un dispositif dérouleur de film, est mobile en translation verticale. Le chariot et la charge sont mobiles en rotation relativement l'un par rapport à l'autre, de sorte qu'au cours du banderolage, le film est disposé autour de la charge selon un mouvement hélicoïdal montant et/ou descendant.

Le dispositif dérouleur étant monté rotatif autour d'un axe horizontal, sur le chariot, il est ainsi possible lors de la rotation du support pivotant, de déplacer le chariot au-dessus de la face supérieure de la charge palettisée, et d'incliner le dispositif dérouleur de film de façon à appliquer ce dernier horizontalement sur la face supérieure lorsque le chariot est redescendu.

Eventuellement, la banderoleuse peut comprendre plusieurs bras munis chacun d'un chariot porteur d'un dispositif dérouleur de film. Ainsi, on augmente la cadence de banderolage. Néanmoins la banderoleuse est alors plus complexe à fabriquer et beaucoup plus coûteuse.

L'une des étapes importantes dans le procédé de banderolage est l'étape de fermeture et verrouillage. De cette étape, dépend l'efficacité du banderolage. En effet, le rôle de ce dernier n'est pas uniquement de tenir les différents éléments d'une palette, mais également d'éviter le vol de l'un ou de plusieurs des éléments constituant la palette.

La fermeture et le verrouillage de la palette sont traditionnellement réalisées en coupant la bande de film déroulée autour de la palette, et en soudant l'extrémité du film reliée à la palette aux bandes de film déjà enroulées autour de celle-ci, sur la face latérale de la palette.

Ainsi, l'extrémité libre de film doit adhérer à la charge dans la phase d'initialisation du banderolage, mais également, dans la phase finale du banderolage, l'extrémité terminale du film doit être fixée à la charge, coupée et réagrippée.

Cette opération est réalisée en fin de banderolage grâce à des pinces coupantes de soudage disposées au bas de la plateforme formant support de la charge palettisée.

Le désavantage des dispositifs de banderolage existants qui utilisent une telle disposition du système de verrouillage, est qu'il nécessite une cinématique particulière de banderolage.

Afin d'augmenter les cadences de banderolage, on a perfectionné les dispositifs pinces de soudure-coupe. Or celles-ci sont au nombre d'au moins deux, ce qui rend le dispositif complexe et coûteux.

Il était donc nécessaire de fournir un dispositif de banderolage qui permette des cadences élevées et qui soit économique à fabriquer, et peu coûteux.

La demande de brevet européen EP 1 332 968 A1 correspondant au préambule de la revendication 1, vise à fournir une réponse en proposant un dispositif de banderolage grâce auquel la fermeture et le verrouillage de la palette sont réalisés par le haut de la charge palettisée, c'est-à-dire par sa face supérieure.

Le dispositif de banderolage décrit dans cette demande de brevet utilise un poinçon unique disposé dans l'axe vertical de symétrie de la palette, poinçon qui permet de réaliser un nouage des extrémités des bandes de film utilisées, leur découpe, et la retenue des extrémités libres de film reliées aux dérouleurs de film, qui doivent être enroulées de nouveau autour de la palette suivante au début d'un nouveau cycle de banderolage.

La cinématique mise en oeuvre dans l'invention décrite dans ce document est néanmoins extrêmement complexe et le poinçon utilisé est également très complexe dans sa structure et coûteux à fabriquer. En outre, une cinématique de fonctionnement complexe pour une machine, provoque de nombreuses pannes et de fréquentes révisions nécessaires pour la maintenance, et nécessite de nombreux tours en fin de cycle de banderolage pour réaliser le nouage.

Il est donc nécessaire de fournir un dispositif de banderolage qui permette de résoudre les désavantages précédemment cités.

Le problème technique à la base de l'invention est donc la réalisation d'un dispositif de banderolage des faces latérales et d'une face supérieure d'une charge palettisée permettant de réaliser le verrouillage et la fermeture du banderolage avec un nombre de tours limité, permettant des cadences élevées, qui soit de cinématique de fonctionnement et de structure simple, qui soit économique à fabriquer, et peu coûteux.

A cet effet, l'invention propose un dispositif de banderolage correspondant à la revendication 1.

Ainsi, en fin de banderolage, par le mouvement des dérouleurs, des portions de bandes libres de film reliant la charge palettisée et les dérouleurs sont tendues par les moyens de guidage au dessus de la charge palettisée.

Puis, la rotation des dérouleurs est stoppée, et les portions de bandes tendues sont soudées entre elles en un seul point de soudure au dessus de la charge palettisée par l'intermédiaire des moyens de soudure.

Lorsque les bandes de film reliant la charge palettisée et les dérouleurs sont soudées entre elles et bloquées par les moyens de blocage, on réalise la coupe des portions de film situées entre ces derniers et le point de soudure des bandes par les moyens de coupe. On obtient ainsi la fermeture et le verrouillage du banderolage de la charge.

Selon la présente invention, le verrouillage et la fermeture du banderolage de la charge sont réalisés au dessus de la charge palettisée en moins d'un tour machine.

Il en résulte une cinématique de fonctionnement simple et des cadences élevées de banderolage.

En outre, la soudure des portions de bandes libres de film reliant la charge palettisée et les dérouleurs est réalisée en un seul endroit, ce qui réduit fortement le coût du verrouillage et de la fermeture du banderolage d'une charge palettisée.

Selon une caractéristique de l'invention, le dispostif comprend deux moyens de guidage, situés sensiblement de part et d'autre de l'axe vertical de symétrie de la plateforme, une portion de chaque bande libre de film reliant la charge palettisée et les dérouleurs étant destinée à être tendue entre les deux moyens de guidage.

Avantageusement, les deux mors de guidage sont agencés en position sensiblement verticale pour disposer de manière sensiblement parallèle chaque portion de bande libre tendue entre eux.

Ce positionnement permet une meilleure soudure des bandes libres de film entre elles.

Avantageusement, les moyens de coupe comportent un fil chauffant fixé sur chaque mors de blocage.

Selon une autre caractéristique de l'invention, les moyens de soudure sont disposés sensiblement dans l'axe vertical de symétrie de la plateforme.

Selon une autre caractéristique de l'invention, le dispositif comprend des moyens formant stabilisateur destinés à venir en appui sur la face supérieure de la charge lors du banderolage de ses faces latérales.

Avantageusement, les moyens formant stabilisateur comportant des logements et/ou des passages pour les moyens de soudure, les moyens de coupe, les moyens de guidage et les moyens de blocage.

Selon une autre caractéristique de l'invention, les moyens formant stabilisateur d'une part et les moyens de soudure, de coupe, de guidage et de blocage, d'autre part sont mobiles les uns par rapport aux autres entre une position dans laquelle les moyens de soudure, de coupe, de guidage et de blocage sont disposés au dessus de la surface inférieure des moyens formant stabilisateur et une position dans laquelle les moyens de soudure, de coupe, de guidage et de blocage sont disposés en dessous de la surface inférieure des moyens formant stabilisateur.

Avantageusement, les moyens formant stabilisateur, les moyens de soudure, de coupe, de guidage et de blocage sont mobiles en rotation autour d'un axe sensiblement confondu avec l'axe vertical de symétrie de la plateforme.

Ce degré de liberté des moyens formant stabilisateur, des moyens de soudure, de coupe, de guidage et de blocage permet un meilleur guidage des bandes de film quelle que soit la forme de la palette.

Selon une autre alternative de l'invention, les moyens de guidage sont constitués par des moyens de déplacement des dérouleurs de film.

Dans un mode de réalisation de l'invention, les moyens de support des dérouleurs de film consistent en un anneau horizontal disposé autour de la charge et porté par au moins trois pieds verticaux du châssis.

Selon une autre alternative, les moyens de support des dérouleurs consistent en une pluralité de bras sensiblement verticaux sur chacun desquels est monté un dérouleur mobile en translation, lesdits bras étant reliés à un axe commun de rotation sensiblement confondu avec l'axe vertical de symétrie de la plateforme.

Avantageusement, les moyens de mise en rotation relative des dispositifs dérouleurs et de la charge, comprennent un portique auquel est suspendue la pluralité de bras, et un moteur permettant la mise en rotation de ladite pluralité de bras autour de la plateforme.

Selon une autre alternative, les moyens de mise en rotation relative des dispositifs dérouleurs et de la charge, comprennent une plateforme rotative et un moteur permettant la mise rotation de la plateforme autour de son axe vertical de symétrie.

L'invention concerne également un procédé de banderolage correspondant à la revendication 10.

Il est à noter que les étapes consistant à bloquer les bandes libres de film reliant la charge palettisée et les dérouleurs et à souder les portions de bandes libres tendues entre elles en un point de soudure, peuvent être interverties.

Avantageusement, le procédé de banderolage comprend une étape consistant à :
- stabiliser la charge palettisée durant le banderolage de ses faces latérales, en appuyant sur sa face supérieure.

Pour sa bonne compréhension, l'invention est à nouveau décrite ci-dessous en référence au dessin schématique annexé représentant, à titre d'exemple non limitatif, une forme de réalisation préférée du dispositif de banderolage selon l'invention.
Figure 1 est une vue schématique de profil d'une première forme d'exécution d'un dispositif selon l'invention comportant deux dispostifs dérouleurs de film ;
Figure 2 en est une vue agrandie, en perspective, montrant les moyens de guidage, de blocage et de soudure des bandes libres de film reliant la charge palettisée et les dérouleurs, en fin de banderolage ;
Figure 3 est une vue schématique en coupe selon la ligne III-III de figure 1;
Figure 4 à 5 sont des vues schématiques en perspective illustrant différentes étapes du banderolage d'une charge palettisée effectué à l'aide d'un dispositif selon l'invention ;

La figure 1 représente un dispositif de banderolage 1 des faces latérales 2 et d'une face d'extrémité supérieure 3 d'une charge palettisée - ou palette - 4.

Dans la description qui suit, on suppose que les axes verticaux de symétrie de la palette et de la plateforme sur laquelle elle est posée, sont confondus.

Ce dispositif de banderolage 1 comprend:
- un châssis 5,
- une plateforme 6 formant support de la charge 4,
- des moyens de support de dispositifs dérouleurs 7 de film, lesdits moyens étant mobiles en translation verticale par rapport à la charge palettisée 4,
- des moyens de mise en rotation relative de la charge 4 et des dispositifs dérouleurs 7 de film 8, autour d'un axe sensiblement confondu avec l'axe verticale de symétrie de la charge.

Comme on peut le voir à la figure 1, les moyens de support des dispositifs dérouleurs consistent en deux bras 9 sensiblement verticaux sur chacun desquels est monté un dispositif dérouleur 7 mobile en translation verticale, lesdits bras 9 étant reliés à un axe commun de rotation 10 sensiblement confondu avec l'axe vertical de symétrie de la palette.

Les moyens de mise en rotation relative des dispositifs dérouleurs et de la charge, comprennent un portique 11 auquel sont suspendus les bras par leur axe 10, et un moteur (non illustré au dessin) permettant la mise en rotation des bras 9 autour de la charge 4.

Selon l'invention le dispositif de banderolage 1 comprend en outre :
des moyens de guidage 12, situés sensiblement de part et d'autre de l'axe vertical de symétrie de la plateforme 6, destinés à tendre une portion des bandes libres 13 de film reliant la charge palettisée et les dérouleurs, en fin de banderolage, en un point situé entre le dérouleur et la charge,
des moyens de blocage 14 des bandes libres 13 de film reliant la charge palettisée et les dérouleurs,
des moyens de soudure 15 des portions de bandes libres tendues,
des moyens de coupe des bandes libres disposés entre les moyens de soudure et les moyens de blocage,
les moyens de guidage, de blocage, de soudure et de coupe étant disposés sensiblement au-dessus de la charge palettisée, de manière à verrouiller le banderolage au niveau de la face supérieure 3 de ladite charge.

On aura compris à la lecture du dessin que l'opération de banderolage est réalisée de manière classique, par enroulement hélicoïdal autour de la palette de bandes 16 de film, de manière à envelopper la palette 4. L'opération de banderolage proprement dite est connue en soi, et la présente invention porte particulièrement sur l'étape de verrouillage des bandes de film en fin de banderolage.

Les moyens de soudure sont disposés sensiblement dans l'axe vertical de symétrie de la plateforme 6 et comprennent deux mors de soudage 15 articulés chacun autour d'un axe horizontal 17 solidaire d'un cylindre support 18. Le cylindre support 18 est déplaçable verticalement par rapport à la charge palettisée, comme cela est représenté à la figure 1, au moyen d'un pantographe 19.

Les mors de soudage 15 sont mobiles d'une première position sensiblement horizontale, comme montré à la figure 4, dans laquelle ils sont logés dans des logements ménagées dans le cylindre support et se trouvent dans le prolongement l'un de l'autre, à une seconde position sensiblement verticale, dans laquelle ils font saillie de la face inférieure du cylindre support et se trouvent à proximité l'un de l'autre afin de permettre la soudure des bandes libres de film préssées entre eux, reliant la charge palettisée et les dérouleurs, en fin de banderolage.

Les moyens de guidage et de blocage comportent deux paires de mors de guidage 12 et de blocage 14 disposées de part et d'autre des moyens de soudure 15.

Les moyens de guidage comportent deux mors de guidage 12 articulés chacun autour de l'axe horizontal 17 d'une première position sensiblement horizontale dans laquelle ils sont logés dans des logements ménagées dans le cylindre support 18 à une seconde position sensiblement verticale dans laquelle ils font saillie de la face inférieure du cylindre support.

Les deux mors de guidage 12 sont destinés, en position sensiblement verticale, à tendre entre eux une portion de chaque bande libre 13 de film reliant la charge palettisée et les dérouleurs en fin de banderolage et à les disposer de manière sensiblement parallèle l'une par rapport à l'autre.

Les mors de guidage 12 comporte une face cranté et une face lisse.

En fin de banderolage, par le mouvement des dérouleurs, chaque bande libre 13 de film reliant la charge palettisée et les dérouleurs prend d'abord appui sur la face lisse du mors de guidage 12 se trouvant à proximité de la portion de cette bande de film en contact avec la palette puis prend appui sur la face crantée de l'autre mors de guidage 12.

Les moyens de blocage comportent deux mors de blocage 14 articulés chacun autour de l'axe horizontal 17 d'une première position sensiblement horizontale dans laquelle ils sont logés dans les logements des mors de guidage 12 respectifs à une seconde position sensiblement verticale dans laquelle ils font saillie de la face inférieure du cylindre support 18.

Les deux mors de blocage 14 sont destinés à coopérer avec la face crantée des mors de guidage respectifs afin de bloquer chaque bande libre de film reliant la charge palettisée et les dérouleurs, en fin de banderolage.

Selon l'invention, les moyens de coupe comportent un fil chauffant (non représenté au dessin) fixé sur chaque mors de blocage 14. Chacun de ces fils chauffant est disposé, lors du verrouillage du banderolage entre les moyens de soudure et la pince formée par les moyens de guidage et de blocage.

Après la coupe, l'extrémité d'une bande reliée au dérouleur est donc maintenue dans la pince formée par les moyens de guidage et de blocage.

Etant donné que le cylindre support 18 est mobile verticalement, il est possible de le déplacer verticalement pour que sa face inférieure vienne prendre appui contre la face supérieure de la charge palettisée afin d'assurer sa stabilité durant le banderolage, le cylindre support forme ainsi des moyens formant stabilisateur.

Dans ce cas, les moyens de coupe, de blocage, de guidage et de soudure sont dans leur position sensiblement horizontale, ils ne gênent donc pas la stabilisation de la charge palettisée puisque dans cette position, ils ne font pas saillie de la face inférieure du cylindre support.

La stabilisation de la charge durant le banderolage de ses faces latérales peut être nécessaire lorsque cette dernière est de faible poids.

Dans ce cas, afin de permettre le banderolage de la face supérieure de la palette, en fin de banderolage, le cylindre support est bien entendu déplacé verticalement vers le haut.

Nous allons décrire ci-après un cycle de banderolage d'une palette à l'aide du dispositif selon l'invention, dans lequel la stabilisation de la charge est mise en oeuvre.

Dans ce cas, au début du cycle, le cylindre support 18 est déplacé verticalement de manière à venir en appui sur la face supérieure de la charge 4.

Au départ d'un cycle de banderolage, les mors de guidage 12 et de blocage 14 sont en position sensiblement horizontale, c'est-à-dire logés dans le cylindre support 18, et bloquent les extrémités libres des deux bandes de film 8 s'étendant depuis les deux dérouleurs 7.

Au début d'un cycle de banderolage, les dérouleurs 7 de film sont disposés au dessus de la charge palettisée 4.

Lorsque le cycle est lancé, les dérouleurs 7 pivotent autour de la charge palettisée tout en étant translatés verticalement de haut en bas puis de bas en haut de sorte à banderoler les faces latérales de la charge palettisée.

Il est à noter qu'il n'est pas nécessaire de réaliser un banderolage total des faces latérales de la charge palettisée.

Lorsque les faces latérales 2 de la palette 4 sont recouvertes de film, depuis le bas vers le haut, et que les dérouleurs 7 ont translaté verticalement pour être disposés au dessus de la charge, les mors de guidage 12 pivotent dans leur position sensiblement verticale en même temps que le cylindre support 18 est déplacé verticalement vers le haut de manière à libérer les extrémités libres des films s'étendant depuis les dérouleurs 7 et à permettre le banderolage de la face supérieure de la charge.

Pendant, le déplacement du cylindre support 18 et des mors de guidage 12, les dérouleurs pivotent autour de ladite palette, jusqu'à ce qu'une portion des bandes libres 13 de film reliant cette dernière et les dispositifs dérouleurs, soient tendues entre les mors de guidage 14 restés en position sensiblement verticale et soient parallèles, comme cela est représenté à la figure 5.

Dans cette position, une première bande libre de film est tendue entre une face lisse d'un premier mors de guidage et une face crantée d'un second mors de guidage, et une seconde bande libre de film est tendue entre une face crantée du second mors de guidage et une face lisse du premier mors de guidage.

Puis, la rotation des dérouleurs 7 est stoppée, et les mors de blocage 14 pivotent dans leur position sensiblement verticale, afin de coopérer avec les mors de guidage pour bloquer les bandes libres de film reliant la charge palettisée et les dérouleurs.

Ensuite, les mors de soudage 15 pivotent dans leur position verticale afin de souder les deux bandes libres 13 de film, en un point de soudure 20 situé sensiblement dans l'axe vertical de symétrie de la palette. Le verrouillage du banderolage de la palette est alors réalisé.

Puis, le fils de coupe fixé sur chaque mors de blocage 14 est chauffé et coupe les portions de film qui reliaient encore les dérouleurs et le point central de soudure.

Enfin, les mors de guidage 12 et de blocage 14 pivotent dans leur position sensiblement horizontale tout en retenant l'extrémité libre de chaque portion de film disposée entre ceux-ci et les dérouleurs. Ceci permet d'initier le banderolage d'une nouvelle palette, comme c'est le cas avec les dispositifs existants.

Il est à noter que l'utilisation du cylindre support comme stabilisateur de charge est optionnelle.

Selon ce mode de réalisation de l'invention, la fermeture et le verrouillage du banderolage des faces latérales et supérieure de la charge palettisée sont réalisés en moins d'une rotation des dérouleurs 7 autour de la charge.

La figure 2 représente une autre variante de l'invention. Dans cette variante de l'invention, les mêmes éléments que précédemment portent les mêmes références numériques.

On remarquera que le dispositif de banderolage représenté à la figure 2, est une variante de celui représenté à la figure 1, notamment en ce qu'il ne comporte pas deux, mais quatre dispositifs dérouleurs 7 de film.

En outre, selon cette variante, les moyens de soudure comprennent une pince chauffante 21 disposée dans l'axe vertical de la charge palettisée et au-dessus de celle-ci, solidaire d'une plaque support elle-même solidaire du pantographe 19.

Les moyens de coupe et de blocage comprennent quatre pinces de coupe 22 solidaire de la plaque support, chacune correspondant à un dérouleur de film.

Chacune de ces pinces est disposée, lors du verrouillage du banderolage entre, d'une part, le point de soudure 20 des bandes libres de film reliant la charge palettisée et les dispositifs dérouleurs en fin de banderolage, et d'autre part lesdits dispositifs dérouleurs

comme représenté aux figures 4 et 5. Les figures 3 à 5 représentent schématiquement les différentes étapes d'un verrouillage du banderolage d'une palette grâce au un dispositif similaire de celui de la figure 2.

Pour des raisons de clarté, dans les figures 3 à 5, on a représenté une configuration du dispositif de banderolage de figure 2, comprenant uniquement deux dérouleurs de film.

Lorsque les faces latérales 2 de la palette 4 ont été recouvertes de film, depuis le bas vers le haut, et que les dérouleurs 7 de film se sont déplacés verticalement pour être disposés au-dessus de la palette, ces dérouleurs pivotent autour de ladite palette, jusqu'à ce que les portions de film 13 reliant cette dernière et les dispositifs dérouleurs, soient tendues et parallèles, comme cela est représenté à la figure 3.

Ainsi, les moyens de guidage sont constitués, selon cette variante de réalisation de l'invention, par des moyens de déplacement des dérouleurs de film.

Puis la rotation des dérouleurs 7 est stoppée, et la pince centrale 21 de soudure se referme, comme montré à la figure 4, pour venir souder les deux portions de film, en un point de soudure 20 situé sensiblement dans l'axe vertical de symétrie de la palette. Le verrouillage du banderolage de la palette est alors réalisé.

Enfin, la rotation des dérouleurs 7 reprend de sorte que les portions 13 de film disposées entre les dérouleurs 7 et le point de soudure 20 qui vient juste d'être réalisé, soient disposées en regard des pinces de coupe en position ouverte. Ces dernières sont alors refermées et coupent les portions de film qui reliaient encore les dérouleurs et le point central de soudure.

Les pinces de coupe 22 restent ensuite fermées et retiennent l'extrémité 23 de chaque portion de film disposée entre lesdites pinces et les dérouleurs, comme cela est représenté à la figure 5. Ceci permet d'initier le banderolage d'une nouvelle palette, comme c'est le cas avec les dispositifs existants.

Dans une variante d'exécution on réalise une rotation complète des bandes de film les unes autour des autres par rotation des dispositifs dérouleurs, avant de procéder à la soudure centrale.

Il va de soi que l'invention n'est pas limitée aux formes d'exécution décrites ci-avant à titre d'exemples non limitatifs, mais qu'elle en embrasse au contraire toutes les variantes, selon les revendications suivantes.

## Revendications

1. -Dispositif (1) de banderolage des faces latérales (2) et d'une face supérieure (3) d'une charge palettisée (4), comprenant:
- un châssis (5),
- une plateforme (6) formant support de la charge palettisée,
- des moyens de support d'au moins deux dispositifs dérouleurs (7) de film (8), lesdits moyens étant mobiles en translation verticale par rapport à la plateforme,
- des moyens de mise en rotation relative de la charge et des dispositifs dérouleurs de film, autour d'un axe sensiblement confondu avec l'axe vertical de symétrie de la plateforme,
des moyens de guidage (12, 7), situés sensiblement de part et d'autre de l'axe vertical de symétrie de la plateforme (6), destinés à tendre une portion des bandes libres (13) de film reliant la charge palettisée et les dérouleurs, en fin de banderolage, en un point situé entre le dérouleur et la charge,
des moyens de blocage (14, 22) des bandes libres (13) de film reliant la charge palettisée et les dérouleurs,
des moyens de coupe (22) des bandes libres,
**caractérisé en ce qu'**il comprend des moyens (15, 21) de soudure des portions de bandes libres tendues, les moyens de coupe (22)
étant disposés entre les moyens de soudure et les moyens de blocage,
**en ce que** les moyens de guidage, de blocage, de soudure et de coupe sont disposés sensiblement au-dessus de la charge palettisée, de manière à verrouiller le banderolage au niveau de la face supérieure (3) de ladite charge,
**en ce que** les moyens de guidage et de blocage comportent deux paires de mors de guidage (12) et de blocage (14) disposées de part et d'autre des moyens de soudure (15), chaque bande libre (13) de film reliant la charge palettisée et les dérouleurs en fin de banderolage, étant tendue entre les mors de guidage (12) des deux paires, et le mors de blocage (14) de chaque paire étant destiné à bloquer une bande libre (13) de film en contact avec le mors de guidage respectif, les mors (12, 14) de chaque paires de mors étant mobiles l'un par rapport à l'autre de manière à former une pince,
et **en ce que** les mors de blocage (14) et de guidage (12) sont chacun articulés entre une première position sensiblement horizontale et une seconde position sensiblement verticale.

2. - Dispositif (1) selon l'une la revendication 1, **caractérisé en ce que** les deux mors de guidage (12) sont agencés, en position sensiblement verticale, pour disposer de manière sensiblement parallèle chaque portion de bande libre (13) tendue entre eux.

3. - Dispositif (1) selon la revendication 1, **caractérisé en ce que** les moyens de coupe comportent un fil chauffant fixé sur chaque mors de blocage.

4. - Dispositif (1) selon l'une des revendications 1 à 3, **caractérisé en ce que** les moyens de soudure (15, 21) sont disposés sensiblement dans l'axe vertical de symétrie de la plateforme (4).

5. - Dispositif (1) selon l'une des revendications 1 à 4, **caractérisé en ce qu'**il comprend des moyens formant stabilisateur (18) destinés à venir en appui sur la face supérieure (3) de la charge (6) lors du banderolage de ses faces latérales (2).

6. - Dispositif (1) selon la revendication 5, **caractérisé en ce que** les moyens formant stabilisateur (18) comportant des logements et/ou des passages pour les moyens de soudure (15), les moyens de coupe, les moyens de guidage (12) et les moyens de blocage (14).

7. - Dispositif (1) selon l'une des revendications 5 et 6 **caractérisé en ce que** les moyens formant stabilisateur (18) d'une part et les moyens de soudure (15), de coupe, de guidage (12) et de blocage (14), d'autre part sont mobiles les uns par rapport aux autres entre une position dans laquelle les moyens de soudure (15), de coupe, de guidage (12) et de blocage (14) sont disposés au dessus de la surface inférieure des moyens formant stabilisateur (18) et une position dans laquelle les moyens de soudure (15), de coupe, de guidage (12) et de blocage (14) sont disposés en dessous de la surface inférieure des moyens formant stabilisateur (18).

8. - Dispositif (1) selon l'une des revendications 1 à 7 **caractérisé en ce que** les moyens de soudure (15), de coupe, de guidage (12) et de blocage (14) sont mobiles en rotation autour d'un axe sensiblement confondu avec l'axe vertical de symétrie de la plateforme.

9. - Dispositif (1) selon l'une des revendications 5 à 8 **caractérisé en ce que** les moyens formant stabilisateur (18) sont mobiles en rotation autour d'un axe sensiblement confondu avec l'axe vertical de symétrie de la plateforme.

10. - Procédé de banderolage des faces latérales (2) et d'une face supérieure (3) d'une charge palettisée, à l'aide du dispositif selon la revendication 1 procédé comprenant les étapes consistant à :
- recouvrir de film les faces latérales (2) d'une charge palettisée (4) à l'aide de dispositifs dérouleurs de film (7) mobiles en rotation relative par rapport à la charge et déplaçables verticalement,
- positionner les dispositifs dérouleurs de film (7) au dessus de la charge (4),
- tendre une portion des bandes libres (13) de film reliant la charge palettisée et les dérouleurs, en fin de banderolage, au dessus de la charge,
- bloquer les bandes libres (13) de film reliant la charge palettisée et les dérouleurs parmi des moyens de guidage et de blocage comportant deux paires de mors de guidage (12) et de blocage (14) disposées de part et d'autre des moyens de soudure (15), chaque bande libre (13) de film reliant la charge palettisée et les dérouleurs, en fin de banderolage, étant tendue entre les mors de guidage (12) des deux paires, et le mors de blocage (14) de chaque paire étant destiné à bloquer une bande libre (13) de film en contact avec le mors de guidage respectif, les mors (12, 14) de chaque paires de mors étant mobiles l'un par rapport à l'autre de manière à former une pince, et les mors de blocage (14) et de guidage (12) sont chacun articulés entre une première position sensiblement horizontale et une seconde position sensiblement verticale,
- souder les portions de bandes libres (13) tendues entre elles en un point de soudure,
- couper les portions de bandes libres (13) disposées entre le point de soudure et la zone de blocage des bandes libres de film.

11. - Procédé de banderolage selon la revendication 10, **caractérisé en ce qu'**il comprend une étape consistant à :
- stabiliser la charge palettisée durant le banderolage de ses faces latérales, en appuyant sur sa face supérieure.

## Claims

1. Device (1) for wrapping the side faces (2) and an upper face (3) of a palletised load (4), comprising:
- a frame (5),
- a platform (6) forming a support for the palletised load,
- means for supporting at least two unwinding devices (7) for unwinding film (8), said means being able to move in vertical translation relative to the platform,
- means for setting the load and the film unwinding devices in relative rotation about an axis substantially coincident with the vertical axis of symmetry of the platform,
- guiding means (12, 7), located substantially on either side of the vertical axis of symmetry of the platform (6), designed to pull taut a portion of the free strips (13) of film connecting the palletised load and the unwinding devices, at the end of wrapping, at a point located between the unwinding device and the load,
- means (14, 22) for immobilising the free strips (13) of film connecting the palletised load and the unwinding devices,
- means (22) for cutting the free strips,
**characterised in that** it comprises means (15, 21) for welding the taut free strip portions, the cutting means (22) being arranged between the welding means and the immobilising means,
**in that** the guiding, immobilising, welding and cutting means are arranged substantially above the palletised load, so as to lock the wrapping on the upper face (3) of said load,
**in that** the guiding and immobilising means comprise two pairs of guiding (12) and immobilising (14) jaws arranged on either side of the welding means (15), each free strip (13) of film connecting the palletised load and the unwinding devices, at the end of wrapping, being pulled taut between the guiding jaws (12) of the two pairs, and the immobilising jaws (14) of each pair being designed to immobilise a free strip (13) of film in contact with the respective guiding jaw, the jaws (12, 14) of each pair of jaws being able to move with respect to one another so as to form a clamp,
and **in that** the immobilising (14) and guiding (12) jaws are each articulated between a first, substantially horizontal position and a second, substantially vertical position.

2. Device (1) according to claim 1, **characterised in that** the two guiding jaws (12) are able, in the substantially vertical position, to arrange in a substantially parallel manner each free strip portion (13) held taut between them.

3. Device (1) according to claim 1, **characterised in that** the cutting means comprise a heating wire fixed to each immobilising jaw.

4. Device (1) according to one of claims 1 to 3, **characterised in that** the welding means (15, 21) are arranged substantially in the vertical axis of symmetry of the platform (4).

5. Device (1) according to one of claims 1 to 4, **characterised in that** it comprises means forming a stabiliser (18) which are designed to come to bear against the upper face (3) of the load (6) during the wrapping of the side faces (2) thereof.

6. Device (1) according to claim 5, **characterised in that** the means forming a stabiliser (18) comprise housings and/or passages for the welding means (15), the cutting means, the guiding means (12) and the immobilising means (14).

7. Device (1) according to one of claims 5 and 6, **characterised in that** the means forming a stabiliser (18) on the one hand and the welding means (15), cutting means, guiding means (12) and immobilising means (14) on the other hand are able to move relative to one another between a position in which the welding means (15), cutting means, guiding means (12) and immobilising means (14) are arranged above the lower surface of the means forming a stabiliser (18) and a position in which the welding means (15), cutting means, guiding means (12) and immobilising means (14) are arranged below the lower surface of the means forming a stabiliser (18).

8. Device (1) according to one of claims 1 to 7, **characterised in that** the welding means (15), cutting means, guiding means (12) and immobilising means (14) are able to move in rotation about an axis substantially coincident with the vertical axis of symmetry of the platform.

9. Device (1) according to one of claims 5 to 8, **characterised in that** the means forming a stabiliser (18) are able to move in rotation about an axis substantially coincident with the vertical axis of symmetry of the platform.

10. Method for wrapping the side faces (2) and an upper face (3) of a palletised load using the device according to claim 1, the method comprising the steps consisting of:
covering the side faces (2) of a palletised load (4) with film using film unwinding devices (7) which are able to move in relative rotation with respect to the load and can be displaced vertically,
- positioning the film unwinding devices (7) above the load (4),
- pulling taut a portion of the free strips (13) of film connecting the palletised load and the unwinding devices, at the end of wrapping, above the load,
- immobilising the free strips (13) of film connecting the palletised load and the unwinding devices between guiding and immobilising means which comprise two pairs of guiding (12) and immobilising (14) jaws arranged on either side of the welding means (15), each free strip (13) of film connecting the palletised load and the unwinding devices, at the end of wrapping, being pulled taut between the guiding jaws (12) of the two pairs, and the immobilising jaws (14) of each pair being designed to immobilise a free strip (13) of film in contact with the respective guiding jaw, the jaws (12, 14) of each pair of jaws being able to move with respect to one another so as to form a clamp, and the immobilising (14) and guiding (12) jaws are each articulated between a first, substantially horizontal position and a second, substantially vertical position,
- welding the free strip portions (13) pulled taut between them at a welding point,
- cutting the free strip portions (13) arranged between the welding point and the area where the free strips of film are immobilised.

11. Wrapping method according to claim 10, **characterised in that** it comprises a step consisting of:
- stabilising the palletised load during the wrapping of its side faces, by pressing on its upper face.

## Patentansprüche

1. Vorrichtung (1) zum Umschnüren der Seitenflächen (2) und einer Oberseite (3) einer palettierten Last (4), umfassend:
- ein Gestell (5),
- eine Plattform (6), welche die Auflage der palettierten Last bildet,
- Mittel zum Tragen von mindestens zwei Vorrichtungen (7) zum Abwickeln einer Folie (8), wobei die Mittel in senkrechter Translation im Verhältnis zur Plattform bewegbar sind,
- Mittel zum relativen Drehen der Last und der Folienabwickelvorrichtungen um eine Achse, die im Wesentlichen mit der senkrechten Symmetrieachse der Plattform zusammenfällt,
- Führungsmittel (12, 7), die sich im Wesentlichen auf beiden Seiten der senkrechten Symmetrieachse der Plattform (6) befinden und dazu gedacht sind, einen Abschnitt der losen Folienbahnen (13), welche die palettierte Last und die Abwickler verbinden, am Ende des Umschnürens in einem Punkt, der zwischen dem Abwickler und der Last liegt, zu spannen,
- Mittel (14, 22) zum Blockieren der losen Folienbahnen (13), welche die palettierte Last und die Abwickler verbinden,
- Mittel (22) zum Schneiden der losen Bahnen,
**dadurch gekennzeichnet, dass** sie Mittel (15, 21) zum Schweißen der gespannten losen Bahnabschnitte umfasst, wobei die Schneidmittel (22) zwischen den Schweißmitteln und den Blockierungsmitteln angeordnet sind,
dass die Mittel zum Führen, Blockieren, Schweißen und Schneiden im Wesentlichen über der palettierten Last angeordnet sind, um das Umschnüren an der Oberseite (3) der Last zu verriegeln,
dass die Mittel zum Führen und Blockieren zwei Paar Backen zum Führen (12) und Blockieren (14) umfassen, die auf beiden Seiten der Schweißmittel (15) angeordnet sind, wobei jede lose Folienbahn (13), welche die palettierte Last und die Abwickler verbindet, am Ende des Verschnürens zwischen den Führungsbacken (12) der beiden Paare gespannt wird, und die Blockierungsbacke (14) jedes Paars dazu gedacht ist, eine lose Folienbahn (13) in Kontakt mit der jeweiligen Führungsbacke zu blockieren, wobei die Backen (12, 14) jedes Backenpaars im Verhältnis zueinander derart bewegbar sind, dass sie eine Zange bilden,
und dass die Backen zum Blockieren (14) und Führen (12) jeweils zwischen einer ersten im Wesentlichen waagerechten und einer zweiten im Wesentlichen senkrechten Position gelenkig sind.

2. Vorrichtung (1) nach Anspruch 1, **dadurch gekennzeichnet, dass** die beiden Führungsbackenmittel (12) in der im Wesentlichen senkrechten Position angeordnet sind, um jeden dazwischen gespannten losen Bahnabschnitt (13) im Wesentlichen parallel anzuordnen.

3. Vorrichtung (1) nach Anspruch 1, **dadurch gekennzeichnet, dass** die Schneidmittel einen Heizfaden umfassen, der auf jeder Blockierungsbacke befestigt ist.

4. Vorrichtung (1) nach einem der Ansprüche 1 bis 3, **dadurch gekennzeichnet, dass** die Schweißmittel (15, 21) im Wesentlichen auf der senkrechten Symmetrieachse der Plattform (4) angeordnet sind.

5. Vorrichtung (1) nach einem der Ansprüche 1 bis 4, **dadurch gekennzeichnet, dass** sie Stabilisierungsmittel (18) umfasst, die dazu gedacht sind, sich auf der Oberseite (3) der Last (6) abzustützen, wenn ihre Seitenflächen (2) umschnürt werden.

6. Vorrichtung (1) nach Anspruch 5, **dadurch gekennzeichnet, dass** die Stabilisierungsmittel (18) Aufnahmen und/oder Durchgänge für die Schweißmittel (15), die Schneidmittel, die Führungsmittel (12) und die Blockierungsmittel (14) umfassen.

7. Vorrichtung (1) nach einem der Ansprüche 5 und 6, **dadurch gekennzeichnet, dass** die Stabilisierungsmittel (18) einerseits und die Mittel zum Schweißen (15), Schneiden, Führen (12) und Blockieren (14) andererseits im Verhältnis zueinander zwischen einer Position, in der die Mittel zum Schweißen (15), Schneiden, Führen (12) und Blockieren (14) über der Unterfläche der Stabilisierungsmittel (18) angeordnet sind, und einer Position, in der die Mittel zum Schweißen (15), Schneiden, Führen (12) und Blockieren (14) unter der Unterfläche der Stabilisierungsmittel (18) angeordnet sind, bewegbar sind.

8. Vorrichtung (1) nach einem der Ansprüche 1 bis 7, **dadurch gekennzeichnet, dass** die Mittel zum Schweißen (15), Schneiden, Führen (12) und Blockieren (14) drehmäßig um eine Achse bewegbar sind, die im Wesentlichen mit der senkrechten Symmetrieachse der Plattform zusammenfällt.

9. Vorrichtung (1) nach einem der Ansprüche 5 bis 8, **dadurch gekennzeichnet, dass** die Stabilisierungsmittel (18) drehmäßig um eine Achse bewegbar sind, die im Wesentlichen mit der senkrechten Symmetrieachse der Plattform zusammenfällt.

10. Verfahren zum Umschnüren der Seitenflächen (2) und einer Oberseite (3) einer palettierten Last, anhand der Vorrichtung nach Anspruch 1, wobei das Verfahren folgende Schritte umfasst:
- mit Folie Bedecken der Seitenflächen (2) einer palettierten Last (4) anhand von Folienabwickelvorrichtungen (7), die in relativer Drehung im Verhältnis zu der Last bewegbar und senkrecht verschiebbar sind,
- Positionieren der Folienabwickelvorrichtungen (7) über der Last (4),
- Spannen eines Abschnitts der losen Folienbahnen (13), welche die palettierte Last und die Abwickler verbinden, am Ende des Umschnürens, über der Last,
- Blockieren der losen Folienbahnen (13), welche die palettierte Last und die Abwickler verbinden, zwischen Mitteln zum Führen und Blockieren, die zwei Paar Backen zum Führen (12) und Blockieren (14) umfassen, die auf beiden Seiten der Schweißmittel (15) angeordnet sind, wobei jede lose Folienbahn (13), welche die palettierte Last und die Abwickler verbindet, am Ende des Verschnürens zwischen den Führungsbacken (12) der beiden Paare gespannt wird, und die Blockierungsbacke (14) jedes Paars dazu gedacht ist, eine lose Folienbahn (13) in Kontakt mit der jeweiligen Führungsbacke zu blockieren, wobei die Backen (12, 14) jedes Backenpaars im Verhältnis zueinander derart bewegbar sind, dass sie eine Zange bilden, und die Blockierungs- (14) und Führungs- (12) Backen jeweils zwischen einer ersten im Wesentlichen waagerechten und einer zweiten im Wesentlichen senkrechten Position gelenkig sind,
- Schweißen der losen Bahnabschnitte (13), die untereinander an einem Schweißpunkt gespannt sind,
- Schneiden der losen Bahnabschnitte (13), die zwischen dem Schweißpunkt und der Zone zum Blockieren der losen Folienbahnen angeordnet sind.

11. Umschnürungsverfahren nach Anspruch 10, **dadurch gekennzeichnet, dass** es folgenden Schritt umfasst:
- Stabilisieren der palettierten Last während des Umschnürens ihrer Seitenflächen durch Drücken auf ihre Oberseite.
